# EUROPÄISCHE PATENTSCHRIFT

(11) **EP 0 288 936 B1**
(45) Veröffentlichungstag und Bekanntmachung des Hinweises auf die Patenterteilung: **28.11.1990**
(21) Anmeldenummer: 88106523.9
(22) Anmeldetag: 22.04.1988
(51) Int. Cl.: E04H 9/04

(54) **Gebäude aus Betonwänden, insbesondere für kerntechnische Anlagen**
Building with concrete walls especially for nuclear facilities
Bâtiment à murs de béton en particulier pour des installations nucléaires

(30) Priorität: 29.04.1987 DE 3714354
(43) Veröffentlichungstag der Anmeldung: 02.11.1988
(73) Patentinhaber: SIEMENS AKTIENGESELLSCHAFT, 80333 München (DE)
(72) Erfinder: Danisch, Rüdiger, D-8520 Erlangen (DE); Krutzik, Norbert, D-6000 Frankfurt/Main (DE); Schad, Otto, Dr., D-6453 Seligenstadt (DE); Zerna, Wolfgang, Prof., D-4630 Bochum 1 (DE); Stangenberg, Friedhelm, Prof., D-4630 Bochum 1 (DE)

(56) Entgegenhaltungen:
- EP-A- 0 003 938
- DE-A- 3 025 150
- DE-C- 689 501
- DE-U- 1 675 796
- GB-A- 2 134 556

## Beschreibung

Die Erfindung betrifft ein Gebäude aus Betonwänden, insbesondere für kerntechnische Anlagen, das Anlagekomponenten als Schutz gegen Einwirkung von außen einschließt, wobei die Betonwände des Gebäudes mindestens teilweise zweilagig ausgebildet sind und einen gegebenenfalls mit Dämpfungsmaterial gefüllten Hohlraum bilden (DE-C 689 501).

Die Betonwände bestehen üblicherweise aus Stahlbeton und sind mindestens in den Bereichen, die Schutzfunktionen erfüllen, so ausgebildet, daß sie den zugrundegelegten Einwirkungen von außen, z.B. einem Flugzeugabsturz, standhalten können. Die sogenannte Sekundärabschirmung eines Kernkraftwerkes z.B. ist zu diesem Zweck in Form einer bis zu 2 m dicken Betonhülle ausgeführt. Der Beton ist selbstverständlich armiert.

Die Erfindung geht von der Aufgabe aus, die Erschütterungen weiter zu minimieren, die im Falle einer impulsartigen Belastung (Spezialfall Flugzeugabsturz) zu erwarten sind. In der Konsequenz kann dann mit vergleichbarem Aufwand eine höhere Sicherheit der Komponenten und Systeme gegen Einwirkungen von außen erhalten werden.

Eine wirtschaftlich besonders vielversprechende Ausführungsform der Erfindung, die sich auch für Nachrüstungen eignet, besteht darin, daß ein zweilagiger Wandbereich als vorgefertigtes Bauelement ausgebildet und an der Außenseite einer massiven Betonwand befestigt ist. In diesem Zusammenhang ist mit dem Wort "befestigen" gemeint, daß die vorgefertigten Bauelemente bei Normalbetrieb die notwendige Standsicherheit aufweisen. Die kann z.B. schon durch das Eigengewicht gegeben sein, mit dem die Wandelemente auf der Oberseite einer Betonwand aufliegen.

Eine weitere Ausführungsform der Erfindung, die sich besonders beim Neubau derartiger Gebäude eignet, besteht darin, daß die Außenkonturen der zweilagigen Wandbereiche im Bereich von exponierten Stellen vorteilhaft über benachbarte Wandbereiche hinausragen und daß die Dicke des Hohlraumes etwa gleich der Dicke einer Schale oder zweilagigen Wandbereiche ist. Damit wird ein weiterreichender Schutz ermöglicht. Außerdem bietet diese Bauweise die Möglichkeit, trotz der stellenweise zweilagigen und deshalb dickeren Bauweise den Innenraum der Gebäude insgesamt beizubehalten.

Die zweilagigen Wandbereiche können vorteilhaft an den Ecken des Gebäudes vorgesehen sein. Sie können dort eine Abrundung der Ecken bilden, so daß das Tragverhalten der Schalen zur Erhöhung der Energiedisposition genutzt werden kann.

Mit der Erfindung wird an exponierten Stellen eine Einwirkung von außen nicht mehr starr, sondern nachgiebig mit gezielter Plastizierung und größtmöglichem Energieverzehr aufgenommen. Damit wird die aufzunehmende Impulsbelastung über die Zeit verteilt, so daß Stoßbeanspruchungen die lokal in das Bauwerk eingeleiteten Kräfte verringern. Dies ist ferner die Voraussetzung für die Reduktion der Belastungen der in dem Gebäude untergebrachten Komponenten durch induzierte Beschleunigungskräfte sowohl in bezug auf Standsicherheit als auch die zu erwartenden Spannungen. Damit unterscheidet sich die Erfindung auch von dem aus den DAS 1 052 095 und 1 299 404 sowie der EP-OS 0 009 654 bekannten Stand der Technik, nach dem Gebäude anders aufgebaut und nicht in der Lage sind, vergleichbar große Komponenten zerstörungssicher zu umschließen.

Mit der Erfindung verringert sich auch die Notwendigkeit, für Komponenten und Gebäude kostenintensive Funktionsnachweise zu liefern, die durch stoßinduzierte Erschütterungen beansprucht sind. Dies gilt besonders für alle elektrotechnischen und leittechnischen Komponenten. Die Funktionsfähigkeit dieser Systeme wurde bisher für einen Frequenzbereich bis ca. 35 Hz nachgewiesen, wie dies z.B. bei Erdbeben zu erwarten ist. Die nunmehr bestehende Forderung, die Funktionsfähigkeit auch bei hohen Beschleunigungswerten im Frequenzbereich bis 80 Hz nachzuweisen, wie dies insbesondere beim Flugzeugabsturz möglich erscheint, wird mit der Erfindung durch die oben genannte Reduktion der Beschleunigungen weitgehend überflüssig gemacht.

Die vorstehend angesprochene Einleitung von Kräften, die von außen aufgebracht werden, ins Innere der Gebäude, wird besonders günstig verhindert, wenn die zweilagige Ausbildung im Bereich der im Gebäudeinneren angeordneten tragenden Decken vorgesehen ist.

Die äußere Lage der zweilagigen Wandbereiche kann vorteilhaft aus Stahlfaserbeton mit entsprechender Bewehrung bestehen. Damit kann eine zähe, energieverzehrend nachgiebige Struktur erreicht werden, die das plastische Verhalten des Stahlfaserbetons sowie die Dämpfungswirkung des ausgekleideten Hohlraumes voll auszunutzen gestattet.

Zur näheren Erläuterung der Erfindung werden anhand der Zeichnung Ausführungsbeispiele beschrieben. Dabei zeigt
FIG 1 einen Teilschnitt durch das Reaktorgebäude eines Druckwasserreaktors mit einer an einer Ecke vorgesehenen zweilagigen Ausbildung der Betonwand,
FIG 2 eine geänderte zweilagige Ausbildung der gleichen Ecke,
FIG 3 eine nochmals andere Ausbildung der Ecke,
FIG 4 in einem Teilschnitt durch das Reaktorgebäude die zweilagige Ausbildung der Betonwand im Bereich einer im Gebäudeinneren liegenden tragenden Decke,
FIG 5 eine zweilagige Ausbildung der Betonwand des Reaktorgebäudes die über zwei im Gebäudeinneren gelegene Decken reicht und
Fig 6 die Verwendung von vorgefertigten Bauelementen zur Verwirklichung der Erfindung in einem Teilschnitt.

Das in FIG 1 gezeichnete Reaktorgebäude 1 eines Druckwasserreaktors umschließt als sogenannten Sekundärabschirmung einen stählernen Sicherheitsbehälter 2 in der Form einer Kugel mit z.B. 50 m Durchmesser. Die Kugel 2 wird an ihrem oberen Bereich von einer halbkugelförmigen Dachpartie 3 des Reaktorgebäudes 1 eingeschlossen. Unterhalb des Kugeläquators ist das Reaktorgebäude als vertikaler Zylinder 4 zur Grundplatte 5 des Reaktorgebäudes geführt, die in den Erdboden 6 eingelassen ist. Die Dicke D der Reaktorgebäudewand 3, 4 beträgt bei einer Ausführung als stark armierter Stahlbeton z.B. 2 m. Damit ist sichergestellt, daß auf das Reaktorgebäude 1 aufprallende Flugzeuge keine gravierende Zerstörung verursachen können, die etwa zu einem Öffnen des die radioaktiven Teile einschlie- Benden Sicherheitsbehälters 2 führen könnte.

An die Außenwand 4 des Reaktorgebäudes 1 ist eine sogenannte Armaturenkammer 10 angeschlossen, die Armaturen zur Absperrung der aus dem Sicherheitsbehälter 2 führenden Frischdampfleitungen umfaßte. Da diese Armaturen vor Zerstörung geschützt werden müssen, sind die Wände 11 der Armaturenkammer 10, die z.B. eine Quaderform hat mindestens ebenso dick wie die des Reaktorgebäudes 1. Bei einem typischen rechteckigen Gebäude, z.B. dem Notspeisegebäude einer Reaktoranlage, stellen analog zu der Armaturenkammer die Kanten und Ecken die exponierten Aufprallbereiche dar.

Die obere, äußere Ecke 12 der Armaturenkammer 10 ist gemäß der Erfindung im Bereich 14 zweilagig ausgebildet. Dabei verläuft parallel zu einer inneren Schale 15, die etwa der Form der ursprünglichen Wand 11 mit der halben Wanddicke entspricht, eine äußere Schale 16 in einem Abstand von der Dicke der Lage 15, so daß ein Hohlraum 17 gebildet wird. Die äußere Schale 16 besteht aus einem mit Stahlfasern verstärkten Beton. Sie ist damit quasi homogen nachgiebig. Ihre Außenseite 18 ragt, wie die FIG 1 klar erkennen läßt, um etwa die Hälfte der ursprünglichen Wanddicke, also etwa 1 m über die Wandebene 19 hervor.

Der Hohlraum 17 ist dreiteilig ausgebildet, weil er durch zwei Stützen 20 und 21 unterteilt wird. In dem Hohlraum 17 ist als Füllmaterial mit Dämpfungswirkung Hartschaumstoff untergebracht. Damit ist in dem exponierten Wandbereich der Ecke 12 erreicht, daß bei einer Einwirkung von von außen aufgebrachten Belastungen Kräfte nur abgeschwächt in die Armaturenkammer 10 und von dieser in das Reaktorgebäude 1 übertragen werden.

Bei der Ausführungsform nach FIG 2 ist Ecke 12 wiederum mit einem zweilagigen Wandbereich 14 versehen. Die äußere Schale 16 ist hier aber nur aurch eine einzige Stütze 23 abgestützt, so daß ein Hohlraum 17 mit zwei Kammern entsteht. Er enthält Metalldrahtkörper als dämpfendes Füllmaterial. Die Hohlräume 17 können aber auch mittels vorgefertigter dünnwandiger Formkörper ohne Füllung mit dampfendem Material bestellt werden.

In FIG 3 ist dargestellt, daß an der Ecke 12 der Armaturenkamner 10 die innere Schale 15 des zweilagigen Wandbereiches 14 mit praktisch der gleichen Wanddicke wie die Wand 11 ausgeführt ist, allerdings mit einer äußeren Abrundung 24. Darüber erhebt sich die äußere Schale 16, die diesmal ohne innere Abstützung ausgeführt ist, so daß ein einkammeriger Zwischenraum 17 gebildet wird.

Bei dem Ausführungsbeispiel nach FIG 4 ist das Reaktorgebäude 1 im Bereich 35 in der Höhe einer inneren Decke 36 dargestellt, auf der Komponenten 37 abgestützt sind. Die Decke 36 schließt z.B. einen Raum 38 mit elektrischen Anlagen ein, die durch Kabeltrassen 39 angedeutet sind. Die äußere Schale 40 des zweilagigen Bereiches 35 ist gerundet geformt, so daß sie sich als Wölbung über die Oberfläche des Reaktorgebäudes 1 erhebt. Der Zwischenraum 41 enthält wiederum ein Füllmaterial.

Die FIG 5 zeigt, daß das Reaktorgebäude 1 in einem Bereich 50 in der Nähe der Decke 36 auch über eine größere Höhe zweilagig ausgebildet sein kann. Hierdurch wird nicht nur die Decke 36, sondern auch die darunterliegende Decke 51 geschützt. Die äußere Schale 52 aus Faserbeton bildet mit der inneren Schale 53 aus Stahlbeton zwei aneinandergrenzende Hohlräume 54 und 55, die ein Dämmaterial enthalten. Die dazwischenliegende Abstützung 56 ist so dimensioniert, daß bei unmittelbarer Einwirkung von außen keine beachtlichen Kräfte übertragen werden, da beim Lastangriff die innere Schale 53 die größere Nachgiebigkeit aufweist.

Bei dem Ausführungsbeispiel nach FIG 6 ist das Reaktorgebäude 1 im Bereich einer Ecke 60 und einer darunterliegenden tragenden Decke 61 durch vorgefertigte Bauelemente geschützt. Das der Ecke 60 zugeordnete Bauelement 63 hat eine der Ecke angepaßte, im Querschnitt rechtwinklige Struktur. Die beiden Lagen 64 und 65 bestehen gleichermaßen aus Stahlfaserbeton mit großer Zähigkeit. Der Hohlraum 66 enthält ein Füllmaterial. Das Bauelement 63 sitzt allein durch sein Gewicht ausreichend fest auf dem Reaktorgebäude 1. Es bildet dort eine dämmende Schutzschicht, die bei Einwirkungen von außen an der exponierten Stelle das Einleiten von Stoßbelastungen in das Gebäude 1 verringert.

Das der Decke 61 zugeordnete Bauelement überdeckt den Ansatz der Decke 61 an der vertikalen Betonwand 71. Dort ist es mit einem schwalbenschwanzähnlichen Fortsatz 72 in eine entsprechende Ausnehmung 73 eingelassen. Der nach dem Einsetzen vorhandene Spalt 75 kann zur Erhöhung der Festigkeit ausgefüllt werden, um einen formschlüssigen Halt des Bauelementes 70 zu erreichen. Daneben sind aber auch andere Befestigungen der Bauelemente 63, 70 an dem Reaktorgebäude 1 denkbar.

## Patentansprüche

1. Gebäude aus Betonwänden, insbesondere für eine kerntechnische Anlage, zur Umhüllung von Anlagekomponenten als Schutz gegen Einwirkung von außen, wobei die Betonwände des Gebäudes (1) mindestens teilweise zweilagig ausgebildet sind und einen gegebenenfalls mit einem Dämpfungsmaterial gefüllten Hohlraum (17, 31, 41, 54) bilden, dadurch gekennzeichnet, daß ein zweilagiger Wandbereich als vorgefertigtes Bauelement (63, 70) ausgebildet und an der Außenseite einer Betonwand (71) befestigt ist.

2. Gebäude aus Betonwänden, insbesondere für eine kerntechnische Anlage, zur Umhüllung von Anlagekomponenten als Schutz gegen Einwirkung von außen, wobei die Betonwände des Gebäudes (1) mindestens teilweise zweilagig ausgebildet sind und einen gegebenenfalls mit einem Dämpfungsmaterial gefüllten Hohlraum (17, 31, 41, 54) bilden, dadurch gekennzeichnet, daß die Außenseite (18) der zweilagigen Wandbereiche (14) im Bereich (14, 25, 35, 50) von exponierten Stellen (12, 27, 60) gegenüber benachbarten Wandbereichen (19) hinausragt, und daß die Dicke des Hohlraumes (17) etwa gleich der Dicke einer Schale (15,14) der zweilagigen Wandbereiche (14) ist.

3. Gebäude nach Anspruch 1 oder 2, dadurch gekennzeichnet, daß die zweilagigen Wandbereiche (14) an Kanten und Ecken (12) des Gebäudes (1) vorgesehen sind und dort eine Abrundung bilden.

4. Gebäude nach Anspruch 1 oder 2, dadurch gekennzeichnet, daß zweilagige Wandbereiche (35, 50) im Bereich von im Gebäudeinneren gelegenen tragenden Decken (36) vorgesehen sind.

5. Gebäude nach einem der Ansprüche 1 bis 4, dadurch gekennzeichnet, daß die äußere Schale (16) der zweilagigen Wandbereiche (14) aus Beton mit einem fasrigen Füllmaterial besteht.

6. Gebäude nach Anspruch 1, dadurch gekennzeichnet, daß die Außenschalen des vorgefertigten Bauelementes (63, 70) so gestaltet und dimensioniert sind, daß bei lokalen Impulsbelastungen ein großes plastisches Deformationsvermögen mit Energieverzehr vorliegt.

## Revendications

1. Bâtiment à murs de béton, notamment pour une installation du génie nucléaire, destiné à entourer des éléments de l'installation à titre de protection vis-à-vis des effets de l'extérieur, les murs de béton du bâtiment (1) étant constitués au moins partiellement en deux couches et formant une cavité (17, 31, 41, 54) éventuellement emplie d'un matériau d'amortissement, caractérisé en ce qu'une partie de mur à deux couches est constituée sous la forme d'un élément de construction (63, 70) préfabriqué et est fixée au côté extérieur d'un mur de béton (71).

2. Bâtiment à murs de béton, notamment pour une installation du génie nucléaire, destiné à entourer des éléments de l'installation à titre de protection vis-à-vis des effets de l'extérieur, les murs de béton du bâtiment (1) étant constitués au moins partiellement en deux couches et formant une cavité (17, 31, 41, 54) éventuellement emplie d'un matériau d'amortissement, caractérisé en ce que le côté extérieur (18) des parties de murs (4) à deux couches fait saillie, dans la partie (14, 25, 35, 50) d'endroits (12, 27, 60) exposés, par rapport aux parties de murs (19) voisines, et en ce que l'épaisseur de la cavité (17) est sensiblement égale à l'épaisseur d'une coquille (15, 14) des parties de murs (14) à deux couches.

3. Bâtiment suivant la revendication 1 ou 2, caractérisé en ce que les parties de murs (14) à deux couches sont prévues sur les arêtes et sur les coins (12) du bâtiment (1) et y forment un arrondi.

4. Bâtiment suivant la revendication 1 ou 2, caractérisé en ce que des parties de murs (35, 50) à deux couches sont prévues dans la région de plafonds (36) porteurs disposés à l'intérieur du bâtiment.

5. Bâtiment suivant l'une des revendications 1 à 4, caractérisé en ce que la coquille extérieure (16) des parties de murs (14) à deux couches est constituée de béton avec une matière de garnissage poudreuse.

6. Bâtiment suivant la revendication 1, caractérisé en ce que les coquilles extérieures de l'élément de construction (63, 70) préfabriqué sont conformées et ont des dimensions telles qu'en cas de charge locale impulsionnelle, on ait une grande aptitude à la déformation plastique avec dissipation d'énergie.

## Claims

1. A building comprising concrete walls, in particular for a nuclear plant, for enclosing plant components as a protection against external action, the concrete walls of the building (1) comprising two layers at least in some regions and forming a space (17, 31, 41, 54) which may be filled with a damping material, characterised in that a double-layered wall region is in the form of a prefabricated building element (63, 70) and is fastened to the outside of a concrete wall (71).

2. A building comprising concrete walls, in particular for a nuclear plant, for enclosing plant components as a protection against external action, the concrete walls comprising two layers at least in some regions and forming a space (17, 31, 41, 54) which may be filled with a damping material, characterised in that the outside (18) of the double-layered wall regions (14) projects in the region (14, 25, 35, 50) of exposed locations (12, 27, 60) relative to neighbouring wall regions (19), and that the thickness of the space (17) is approximately the same as the thickness of a shell (15, 14) of the double-layered wall regions (14).

3. A building according to claim 1 or claim 2, characterised in that the double-layered wall regions (14) are provided at edges and corners (12) of the building (1), forming rounded regions there.

4. A building according to claim 1 or claim 2, characterised in that double-layered wall regions (35, 50) are provided in the vicinity of load-bearing ceilings (36) located within the building.

5. A building according to any one of claims 1 to 4, characterised in that the outer shell (16) of the double-layered wall regions (14) consists of concrete having a filamentary filler material.

6. A building according to claim 1, characterised in that the outer shells of the prefabricated building elements (63, 70) are shaped and dimensioned so that in the case of local impulse loading they have a high plastic deformability with the dissipation of energy.
